# EUROPÄISCHE PATENTSCHRIFT

(11) **EP 3 092 081 B1**
(45) Veröffentlichungstag und Bekanntmachung des Hinweises auf die Patenterteilung: **23.09.2020**
(21) Anmeldenummer: 14808554.1
(22) Anmeldetag: 27.11.2014
(51) Int. Cl.: B05C 17/00, B65D 47/44

(54) **APPLIKATIONSVORRICHTUNG**
APPLICATION DEVICE
DISPOSITIF APPLICATEUR

(30) Priorität: 09.01.2014 DE 102014000228; 07.03.2014 DE 102014003338
(43) Veröffentlichungstag der Anmeldung: 16.11.2016
(73) Patentinhaber: Karau, Michael, 48565 Steinfurt (DE)
(72) Erfinder: Karau, Michael, 48565 Steinfurt (DE)
(74) Vertreter: Kruspig, Volkmar
(86) Internationale Anmeldenummer: PCT/EP2014/075721
(87) Internationale Veröffentlichungsnummer: WO 2015/104092

(56) Entgegenhaltungen:
- DE-U1- 20 305 455
- FR-A1- 2 919 585
- US-A1- 2005 135 868

## Beschreibung

Die Erfindung betrifft eine Applikationsvorrichtung mit einem stift- oder tubenartigen Aufnahmekörper für ein flüssiges oder viskoses Applikationsmedium, nämlich lösungsmittelhaltige Lacke, wobei am Aufnahmekörper Mittel zum Befestigen einer Dosier- und Abgabeeinrichtung des Applikationsmediums sowie eine lösbare Abdeckkappe vorgesehen sind, sowie weiterhin mit einem trichterförmigen Mundstück, welches eine, auch austauschbare Applikationsspitze aufnimmt, gemäß Oberbegriff des Anspruchs 1.

Aus der DE 10 2008 021 441 A1 ist ein Applikationsstift vorbekannt, welcher dem Applizieren eines flüssigen oder viskosen Applikationsmediums dient. Diesbezüglich ist ein Gehäuse mit einem Reservoir zur Aufnahme des Applikationsmediums vorgesehen. Der Applikationsstift umfasst weiterhin ein stiftförmiges Gehäuse mit einem Adapter, in welchem eine Applikatorspitze mit Applikatorelement vorgesehen ist. Das stab- oder stiftförmige Applikatorelement besteht aus einem porösen Material, welches für ein kapillares Durchströmen des Applikationsmediums geeignet ist und eine ausreichende Festigkeit besitzt. Der Applikationsstift verfügt über eine Verschlusskappe, die auf das Gehäuse bzw. auf den Adapter mit Applikatorelement aufsetzbar ist, um die Applikatorspitze zu schützen. Ein Patronenkörper ist mit einer membranartigen Wandung verschlossen, die aus einem gummielastischen Material besteht. Dieser Wandabschnitt wird durch eine Kanüle im Bedarfsfall durchstoßen, so dass eine Benutzung des Patronenkörpers möglich ist und ein Fluss des Applikationsmediums erreicht werden kann. Beim Durchstoßen sollen sich im Bereich der Membran Lappen ausbilden, die nach dem Zurückbewegen der Kanüle die Patrone wieder möglichst dicht verschließen. Ob und inwieweit ein solcher Verschluss sich nach Zurückziehen der Kanüle wieder einstellt, bleibt mehr oder weniger dem Zufall überlassen, so dass keine reproduzierbaren Verhältnisse beim Einsatz eines derartigen Applikators gegeben sind. Die DE 10 2008 021 441 A1 offenbart den Oberbegriff des Anspruchs 1.

Bei dem Applikationsstift nach DE 20 2007 010 286 U1 wird eine Flüssigkeit zu Mal- oder Zeichenzwecken im hülsenartigen Schaft aufgenommen. Am dortigen Mundstück sowie an der vorhandenen Steckkappe sind Verriegelungsmittel vorgesehen, um die auf das Mundstück aufgesetzte Steckkappe gegen ein Abnehmen zu verriegeln. Die Führung des Applikationsmediums vom hülsenartigen Schaft hin zur Schreibspitze erfolgt allein durch die Eigenschaften des Applikatorelements, und zwar mehr oder weniger ungesteuert. Kommt es bei Gebrauchsunterbrechungen zu einer Beeinträchtigung der Kapillarfunktion der Applikatorspitze, ist bei einem Wiederingebrauchnehmen von schlechteren Produkteigenschaften auszugehen.

Bei der Vorrichtung zum Applizieren eines flüssigen, medizinischen Behandlungsmediums nach DE 10 2007 046 600 A1 wird von der Grundkonstruktion eines sogenannten Markers ausgegangen, und zwar auf der Basis eines röhrchenartigen Körpers, der ein Behandlungsmedium aufnimmt. Weiterhin ist eine Ventil- oder Dosierpumpe in einem Einsatz eines hülsenartigen Mundstücks ausgebildet und es ist eine Applikationsspitze nebst Verschlusskappe vorhanden. Durch axiales Verschieben der Applikationsspitze gegen die Wirkung einer in der Dosierpumpe vorgesehenen Rückstellfeder ist ein Betätigen der Dosierpumpe möglich, und zwar zur Entnahme einer dosierten Menge des Behandlungsmediums aus den Behältern und zur Abgabe dieser Menge an die Applikationsspitze. Wenn die von der Dosierpumpe bereitgestellte Menge des Mediums verbraucht ist, muss der entsprechende Stift abgesetzt und ein erneutes Pumpen vorgenommen werden.

Die Verwendung einer derartigen Dosierpumpe schränkt also den Einsatz eines Applikationsstifts dann ein, wenn z.B. zum Zweck der Versiegelung von Möbelkanten oder Reparaturen an Möbelstücken möglichst Linien gleicher Strichstärke bei großer Länge zu ziehen sind. Jede Unterbrechung des Auftragsvorgangs führt zu einer sichtbaren Veränderung der Strichstärke bzw. der Menge des aufgebrachten Materials.

Die FR 2919585 A1 offenbart eine Vorrichtung Aufbewahren und Auftragen eines kosmetischen Produktes, beispielsweise ein Produkt zum Auftragen auf den Körper oder das Gesicht. Ein dortiges Ventil sorgt dafür, dass einerseits ein unerwünschtes Austreten des Produktes, zum Beispiel bei Druckveränderungen im Rahmen eines Flugzeugtransportes ausgeschlossen ist, jedoch beim Ausüben eines manuellen Druckes auf den Vorratsraum über eine Ventilöffnung das Produkt zum Auftragselement, zum Beispiel einem Schaumstoffkörper gelangt. Bei einer weiteren Ausgestaltung ist das Ventil als Rückschlagventil ausgeführt, wobei es darum geht, den Eintritt von Verschmutzungen aus der Umgebung in den Vorratsraum zu verhindern.

Aus dem Vorgenannten ist es daher Aufgabe der Erfindung, eine weiterentwickelte Applikationsvorrichtung mit einem stift- oder tubenartigen Aufnahmekörper für ein flüssiges oder viskoses Applikationsmedium, insbesondere lösungsmittelhaltige Lacke anzugeben, welche eine sichere und einfache Handhabung ermöglicht und mit deren Hilfe ein möglichst vollständiges Ausnutzen des vorhandenen Applikationsmediums erfolgen kann. Dabei sollen auch notwendige Arbeitsunterbrechungen möglich sein, ohne dass es bei erneuter Inbetriebnahme der Vorrichtung zu Problemen bei deren Handhabung kommt.

Es wird demnach von einer Applikationsvorrichtung mit einem stift- oder tubenartigen Aufnahmekörper für ein flüssiges oder viskoses Applikationsmedium, nämlich für lösungsmittelhaltige Lacke, z. B. zum Zweck der Reparatur von Möbelstücken, ausgegangen. Der Aufnahmekörper kann bei einer bevorzugten Ausführungsform eine an sich bekannte Tube aus metallischem Material mit entsprechender Tubenöffnung sein.

Am Aufnahmekörper sind Mittel zum Befestigen einer Dosier- und Abgabeeinrichtung für das Applikationsmedium vorhanden. Weiterhin ist eine lösbare Abdeckkappe vorgesehen. Ebenso ist ein trichterförmiges Mundstück vorhanden, welches eine, auch austauschbare, Applikationsspitze aufnimmt. Die Applikationsspitze kann z.B. aus einem filzartigen Material bestehen und eine Spitze mit unterschiedlicher Spitzenform oder aber auch eine angeschrägte Spitzenfläche besitzen.

Erfindungsgemäß ist im Mundstück ein zum Aufnahmekörper offener Hohlraum ausgebildet. Dieser offene Hohlraum nimmt einen Ventilträgerkörper rastend fixierbar auf.

Der Ventilträgerkörper ist seinerseits form- und/oder kraftschlüssig mit dem Aufnahmekörper und einer dort vorhandenen Austrittsöffnung, insbesondere einer Tubenöffnung, für das Applikationsmedium verbindbar.

Der Ventilträgerkörper weist eine erste Ringnut auf, in welche ein Membranventilplättchen einsetzbar ist, welches mit einer Durchgangsöffnung des Ventilträgerkörpers in Verbindung steht, so dass die Austrittsmenge des Applikationsmediums steuerbar ist. Weiterhin dichtet das Membranventilplättchen gleichzeitig den Ventilträgerkörper zum Mundstückinneren ab. Es kommt also demnach dem Membranventilplättchen eine doppelte Funktion zu, nämlich einerseits die erforderliche Abdichtung zwischen den vorerwähnten Komponenten sowie andererseits der gesteuerten Produktabgabe.

Fertigungstechnisch wird die Membran des Membranventilplättchens mit ein oder mehreren Durchstoßungen versehen, die eine gezielte Produktdurchtrittsmenge gestatten, wenn ein entsprechender Druck aufgebaut ist. Bei Nichtgebrauch bzw. Druckabfall schließen sich diese Durchstoßungen und es wird ein Austrocknen des Applikationsmediums bzw. ein Härtevorgang ausgeschlossen. Da die Durchstoßungen werkseitig ausgeführt werden, sind reproduzierbare Verhältnisse ja nach eingesetztem Applikationsmedium erreichbar.

Bei einer bevorzugten Ausgestaltung weist der Ventilträgerkörper eine zweite, zum Aufnahmekörper weisende Ringnut auf, wobei die Austrittsöffnung des Aufnahmekörpers, z.B. die Tubenöffnung, in diese zweite Ringnut eintaucht. Hierdurch ist gewährleistet, dass das Applikationsmedium verlustfrei in Richtung Ventilträgerkörper, dort aufgenommener Membran hin zum Applikationsstift im Mundstück fließen kann.

Bei einer wiederum bevorzugten Ausführungsform besitzt der Ventilträgerkörper zum Aufnahmekörper hin gerichtete Rastmittel, wobei eine umlaufende Kragung im Bereich der Austrittsöffnung von diesen Rastmitteln hintergriffen wird, so dass der Ventilträgerkörper entsprechend fixierbar ist. Durch die bevorzugt vorgeschlagene Rastbefestigung wird ein Abdrehen bzw. Abschrauben des kompletten Mundstücks vom Aufnahmekörper, versehentlich oder absichtlich, verhindert.

Das Membranventilplättchen besitzt einen verstärkten, umlaufenden, beidseitig hervorstehenden Rand bzw. eine entsprechend ausgebildete Kragung, wobei der Rand einerseits in die erste Ringnut eingreift und andererseits die Abdichtung zum Mundstückinneren bewirkt.

Innerhalb des vom Rand umschlossenen Raums ist die eigentliche Durchtrittsmembran bezüglich des Applikationsmediums ausgebildet, welche bevorzugt aus einem thermoplastischen Polymerkunststoff besteht.

Das die Abdeckkappe aufnehmende Ende des Mundstücks weist erfindungsgemäß eine mehrfach konisch ausgeführte bzw. konisch abgestufte Gestalt mit Hohlraum zur Aufnahme der Applikationsspitze auf, wobei die Innenkontur der Abdeckkappe mindestens teilweise der konischen Gestalt komplementär ausgebildet ist.

Am geschlossenen Ende der Abdeckkappe ist in deren Innenraum ein Dichteinsatz angeordnet, wobei bei aufgesetzter Kappe das freie Ende der Applikationsspitze vom Dichteinsatz verschlossen wird. Der Dichteinsatz kann diesbezüglich aus einem zum Zweck der Dichtung optimierten Material, z.B. einem Polymer geringer Dichte hergestellt werden, wobei hingegen die eigentliche Abdeckkappe aus einem kostengünstigeren, härteren Kunststoffmaterial bestehen kann.

Insofern kann die Abdeckkappe aus Polypropylen gefertigt werden.

Das Mundstück und der Ventilträgerkörper bestehen bevorzugt aus einem glasfaserverstärkten Kunststoff, insbesondere einem glasfaserverstärkten Polyamid.

Der Aufnahmekörper ist bei einer bevorzugten Ausführungsform als Tube ausgebildet, welche in ihrem Inneren Schüttelkörper zur Mischung des Applikationsmediums aufnimmt.

Erfindungsgemäß sind die Schüttelkörper nicht kugelförmig, sondern mit einer vom Kreisrunden oder Kugelförmigen abweichenden, vieleckigen Form ausgebildet. Ein Festklemmen der Schüttelkörper in Ecken des tubenförmigen Aufnahmekörpers wird hierdurch verhindert.

Die bevorzugt eingesetzte Tube ist vom Tubenende bzw. Tubenboden her aufrollbar. Diesbezüglich kann ein sogenannter Tubenschlüssel Verwendung finden. Die für den Austritt des Mediums erforderlichen Druckverhältnisse werden also durch Druck auf die Tube bzw. durch den Aufrollvorgang zur Verfügung gestellt.

Die Erfindung soll nachstehend anhand eines Ausführungsbeispiels sowie unter Zuhilfenahme einer Figur näher erläutert werden.

Die Figur zeigt hierbei eine Längsschnittdarstellung einer Applikationsvorrichtung mit tubenförmigem Aufnahmekörper sowie Mundstück, Verschlusskappe und der Dosier- und Abgabeeinrichtung.

Bei der Applikationsvorrichtung gemäß Ausführungsbeispiel wird also von einem Aufnahmekörper 1 in Tubenform ausgegangen. Dieser Aufnahmekörper 1 besitzt ein oberes Tubenende 2 mit einer umlaufenden Kragung 3.

Weiterhin ist ein Mundstück 4 vorhanden, welches einen zum Aufnahmekörper 1 hin offenen Hohlraum aufweist. Innerhalb des Mundstücks 4 ist ein Ventilträgerkörper 5 eingesetzt bzw. dort rastend fixierbar aufgenommen.

Der Ventilträgerkörper 5 steht seinerseits form- und kraftschlüssig mit dem Aufnahmekörper 1 und der dort vorhandenen umlaufenden Kragung in Verbindung.

Eine erste, obere Ringnut 51 des Ventilträgerkörpers 5 nimmt einen unteren umlaufenden Rand 61 eines Membranventilplättchens 6 auf.

Gleichzeitig dichtet ein oberer Rand 62 des Membranventilplättchens 6 den Ventilträgerkörper 5 zum Mundstückinneren ab.

Weiterhin nimmt das Mundstück 4 in einem inneren Durchgangshohlraum die eigentliche Applikationsspitze 7 auf, welche im Gebrauchsfall, d.h. bei abgenommener Abdeckkappe 8 mit dem vorderen Ende frei liegt.

Erkennbar ist aus der figürlichen Darstellung darüber hinaus, dass der Ventilträgerkörper 5 eine zweite Ringnut 52 aufweist, wobei die Austrittsöffnung des Aufnahmekörpers 1 bzw. der Tube in diese zweite Ringnut eintaucht.

Wie ebenfalls aus der Figur ersichtlich, weist das Membranventilplättchen 6 einen verstärkten, umlaufenden, beidseitig hervorstehenden Rand auf, wobei der Rand einerseits in die erste Ringnut eingreift als auch andererseits die Abdichtung zum Mundstückinneren bewirkt.

Unterhalb des vom Rand umschlossenen Raums ist die eigentliche Membran 63 ausgebildet, welche aus einem thermoplastischen Polymerkunststoff besteht und die herstellungsseitig eine definierte Zahl von Durchstoßungen besitzt.

Wie weiterhin ersichtlich, ist das die Abdeckkappe 8 aufnehmende Ende des Mundstücks 4 mehrfach konisch 41; 42 ausgebildet, wobei die Innenkontur der Abdeckkappe 8 mindestens teilweise der konischen Gestalt komplementär ausgeführt wird, um einen dichten, festen Sitz der Kappe am Mundstückaußenumfang in dessen vorderen Bereich zu gewährleisten.

Am geschlossenen Ende besitzt die Abdeckkappe 8 in deren Innenraum befindlich einen Dichteinsatz 9, welcher bei aufgesetzter Kappe 8 das freie Ende der Applikationsspitze 7 verschließt und die Abdichtung verbessert.

Der Dichteinsatz kann hier aus einem Polymer geringer Dichte, z.B. LDPE bestehen. Die Abdeckkappe selbst kann aus Polypropylen gefertigt werden.

Gemäß einer bevorzugten Ausführungsform werden das Mundstück und der Ventilträgerkörper aus einem glasfaserverstärkten Kunststoff, insbesondere glasfaserverstärktem Polyamid gefertigt.

Im Inneren des Aufnahmekörpers 1 werden (in der Figur nicht gezeigte) Schüttelkörper eingebracht, wobei diese Schüttelkörper bevorzugt vom Kugelförmigen oder Kreisrunden abweichend eine vieleckige Gestalt besitzen.

Im Gebrauchsfall dringt das Applikationsmedium vom Inneren des Aufnahmekörpers 1 in den Durchgangshohlraum des Ventilträgerkörpers 5 ein. Bei steigendem Druck werden die Nadelstärke aufweisenden, sich wiederum selbst verschließenden Löcher der Membran 63 durchdrungen und es gelangt das Applikationsmedium in den folgenden Zwischenhohlraum sowie über den Verbindungskanal 43 zur Applikationsspitze 7.

Die Menge des Applikationsmediums ist über die Druckverhältnisse im Aufnahmekörper, d.h. der Tube 1 gesteuert ausbringbar.

Bei Nichtgebrauch verschließen sich die Durchstoßungen in der lösungsmittelresistenten Membran 63 und es wird das Innere des Aufnahmekörpers 1 abgedichtet. Mit Aufstecken der Abdeckkappe 8 auf das Mundstück 4 erfolgt auch diesbezüglich ein dichter Verschluss, wobei insbesondere der Einsatz 9 das offene Ende der Applikationsspitze gegen Austrocknen sichert.

Die eigentliche funktionsrelevante Dosier- und Abgabeeinrichtung besteht nur aus drei Teilen, nämlich Mundstück, Ventilträgerkörper und Membranventil. Die vorgenannten Teile sind durch Steck- und Rastverbindungen produktionstechnisch leicht verbindbar und im Gebrauchsfall gegen unbefugtes Öffnen gesichert.

Die Applikationsvorrichtung kann insbesondere als sogenannter Kanten-Lackstift zum deckenden Einfärben von Möbelstücken oder dergleichen Anwendung finden, ohne jedoch auf eine solche Anwendung beschränkt zu sein.

## Patentansprüche

1. Applikationsvorrichtung mit einem stift- oder tubenartigen Aufnahmekörper (1) für ein flüssiges oder viskoses Applikationsmedium, nämlich lösungsmittelhaltige Lacke, wobei am Aufnahmekörper (1) Mittel zum Befestigen einer Dosier- und Abgabeeinrichtung des Applikationsmediums sowie eine lösbare Abdeckkappe (8) vorgesehen sind, sowie weiterhin mit einem trichterförmigen Mundstück (4), welches eine, auch austauschbare, Applikationsspitze (7) aufnimmt,
**dadurch gekennzeichnet, dass**
im Mundstück (4) ein zum Aufnahmekörper (1) offener Hohlraum ausgebildet ist, welcher einen Ventilträgerkörper (5) rastend fixierbar aufnimmt, wobei der Ventilträgerkörper (5) seinerseits form- und/oder kraftschlüssig mit dem Aufnahmekörper (1) und einer dort vorhandenen Austrittsöffnung (2) für das Applikationsmedium verbindbar ist, weiterhin der Ventilträgerkörper (5) eine erste Ringnut (51) aufweist, in welche ein Membranventilplättchen (6) einsetzbar ist, welches mit einer Durchgangsöffnung des Ventilträgerkörpers (5) in Verbindung steht, so dass die Austrittsmenge des Applikationsmediums steuerbar ist, wobei das Membranventilplättchen (6) gleichzeitig den Ventilträgerkörper (5) zum Mundstückinneren abdichtet und hierfür das Membranventilplättchen (6) eine Membran (63) mit Durchstoßungen aufweist, die eine gezielte Produktdurchtrittsmenge gestalten, wenn ein entsprechender Druck aufgebaut ist sowie das Membranventilplättchen (6) einen verstärkten, umlaufenden, beidseitig hervorstehenden Rand (61; 62) besitzt, wobei der Rand (61) einerseits in die erste Ringnut (1) eingreift und andererseits die Abdichtung zum Mundstückinneren bewirkt.

2. Applikationsvorrichtung nach Anspruch 1,
**dadurch gekennzeichnet, dass**
der Ventilträgerkörper (5) eine zweite, zum Aufnahmekörper weisende Ringnut (52) aufweist, wobei die Austrittsöffnung (2) in die zweite Ringnut (52) eintaucht.

3. Applikationsvorrichtung nach Anspruch 1 oder 2,
**dadurch gekennzeichnet, dass**
der Ventilträgerkörper (5) zum Aufnahmekörper (1) gerichtete Rastmittel besitzt, welche eine umlaufende Kragung (3) im Bereich der Austrittsöffnung (2) hintergreifen.

4. Applikationsvorrichtung nach Anspruch 1,
**dadurch gekennzeichnet, dass**
innerhalb des vom Rand (61; 62) umschlossenen Raums die Membran (63) ausgebildet ist, welche aus einem thermoplastischen Polymerkunststoff besteht.

5. Applikationsvorrichtung nach einem der vorangegangenen Ansprüche,
**dadurch gekennzeichnet, dass**
das die Abdeckkappe (8) aufweisende Ende des Mundstücks (4) eine mehrfach konisch ausgeführte Gestalt (41; 42) mit Hohlraum zur Aufnahme der Applikationsspitze (7) besitzt, wobei die Innenkontur der Abdeckkappe (8) mindestens teilweise der konischen Gestalt des Mundstücks komplementär ist.

6. Applikationsvorrichtung nach Anspruch 5,
**dadurch gekennzeichnet, dass**
am geschlossenen Ende der Abdeckkappe (8) in deren Innenraum ein Dichteinsatz (9) angeordnet ist, welcher bei aufgesetzter Kappe (8) das freie Ende der Applikationsspitze (7) verschließt.

7. Applikationsvorrichtung nach Anspruch 6,
**dadurch gekennzeichnet, dass**
der Dichteinsatz (9) aus einem Polymer geringer Dichte besteht.

8. Applikationsvorrichtung nach einem der vorangegangenen Ansprüche,
**dadurch gekennzeichnet, dass**
die Abdeckkappe (8) aus Polypropylen besteht.

9. Applikationsvorrichtung nach einem der vorangegangenen Ansprüche,
**dadurch gekennzeichnet, dass**
das Mundstück (4) und der Ventilträgerkörper (5) aus glasfaserverstärktem Kunststoff, insbesondere glasfaserverstärktem Polyamid bestehen.

10. Applikationsvorrichtung nach einem der vorangegangenen Ansprüche,
**dadurch gekennzeichnet, dass**
der Aufnahmekörper (1) eine Tube ist, welche in ihrem Inneren Schüttelkörper zur Mischung des Applikationsmediums aufnimmt.

11. Applikationsvorrichtung nach Anspruch 10,
**dadurch gekennzeichnet, dass**
die Schüttelkörper eine vom Kugelförmigen oder Kreisrunden abweichende, vieleckige Form besitzen.

12. Applikationsvorrichtung nach Anspruch 10 oder 11,
**dadurch gekennzeichnet, dass**
die Tube vom Tubenende oder Tubenboden her aufrollbar ausgeführt ist.

## Claims

1. An application device having a pin-like or tube-like reception body (1) for a liquid or viscous application medium, namely varnishes containing solvent, wherein, on the reception body (1), means for fixing a dosing and dispensing device of the application medium and a detachable covering cap (8) are provided, as well as furthermore having a funnel-shaped mouthpiece (4) receiving an optionally replaceable application tip (7),
**characterized in that**,
in the mouthpiece (4), a cavity which is open toward the reception body (1) is formed, which receives a valve support body (5) in a latching fixable manner, wherein the valve support body (5), for its part, can be connected in a form-fit and/or force-fit manner to the reception body (1) and an outlet opening (2) present there for the application medium, furthermore the valve support body (5) including an annular groove (51) into which a diaphragm valve platelet (6) can be inserted, which communicates with a passage opening of the valve support body (5) so that the outlet quantity of the application medium is controllable, wherein the diaphragm valve platelet (6) at the same time seals the valve support body (5) toward the interior of the mouthpiece, and, for this purpose, the diaphragm valve platelet (6) includes a diaphragm (63) having puncture formations forming a targeted product passage amount when a corresponding pressure is built up, and the diaphragm valve platelet (6) has a reinforced, circumferential edge (61; 62) protruding on both sides, wherein the edge (61) engages into the first annular groove (51), on the one hand, and causes the sealing toward the interior of the mouthpiece, on the other hand.

2. The application device according to claim 1,
**characterized in that**
the valve support body (5) includes a second annular groove (52) pointing toward the reception body, with the outlet opening (2) merging into the second annular groove (52).

3. The application device according to claim 1 or 2,
**characterized in that**
the valve support body (5) has latching means directed toward the reception body and engaging behind a circumferential collar (3) in the area of the outlet opening (2).

4. The application device according to claim 1,
**characterized in that**,
within the space enclosed by the edge (61; 62), the diaphragm (63) is formed and consists of a thermoplastic polymeric plastic material.

5. The application device according to any one of the preceding claims,
**characterized in that**
the end of the mouthpiece (4) including the covering cap (8) has a configuration (41; 42) of a multiple conical realization having a cavity for receiving the application tip (7), wherein the inner contour of the covering cap (8) is at least in part complementary to the conical configuration of the mouthpiece.

6. The application device according to claim 5,
**characterized in that**,
at the closed end of the covering cap (8) in the inner space thereof, a sealing insert (9) is arranged, which closes the free end of the application tip (7) when the cap (8) is applied.

7. The application device according to claim 6,
**characterized in that**
the sealing insert (9) consists of a polymer of low density.

8. The application device according to any one of the preceding claims,
**characterized in that**
the covering cap (8) consists of polypropylene.

9. The application device according to any one of the preceding claims,
**characterized in that**
the mouthpiece (4) and the valve support body (5) consist of glass fiber reinforced plastics, in particular glass fiber reinforced polyamide.

10. The application device according to any one of the preceding claims,
**characterized in that**
the reception body (1) is a tube receiving agitating bodies in its interior for mixing the application medium.

11. The application device according to claim 10,
**characterized in that**
the agitating bodies have a polygonal shape deviating from a spherical or circular shape.

12. The application device according to claim 10 or 11,
**characterized in that**
the tube is realized so that it can be rolled up from the tube end or tube bottom.

## Revendications

1. Dispositif d'application comportant un corps de réception en forme de tige ou de tube (1) destiné à un milieu d'application liquide ou visqueux, à savoir à des laques contenant des solvants, des moyens de fixation d'un dispositif de dosage et de distribution du milieu d'application et un capuchon de recouvrement (8) amovible étant prévus sur le corps de réception (1), et comportant en outre une embouchure (4) en forme d'entonnoir qui reçoit une pointe d'application (7), également interchangeable,
**caractérisé en ce que**
une cavité ouverte vers le corps de réception (1) est réalisée dans l'embouchure (4), cavité qui reçoit un corps de support de valve (5) pouvant être fixé par enclenchement, le corps de support de valve (5) pouvant être relié à son tour par coopération de forme et/ou de force au corps de réception (1) et à une ouverture de sortie (2) qui y existe pour le milieu d'application,
le corps de support de valve (5) présente en outre une première rainure annulaire (51) dans laquelle peut être introduite une plaquette de valve à membrane (6) qui est en liaison avec une ouverture de passage du corps de support de valve (5), de sorte que la quantité de sortie du milieu d'application peut être contrôlée, la plaquette de valve à membrane (6) étanchant simultanément le corps de support de valve (5) par rapport à l'intérieur de l'embouchure, et à cet effet la plaquette de valve à membrane (6) comprend une membrane (63) pourvue de traversées qui permettent une quantité de passage de produit ciblée lorsqu'une pression correspondante est établie, et
la plaquette de valve à membrane (6) possède un bord périphérique renforcé (61 ; 62) faisant saillie de part et d'autre,
le bord (61) s'engage d'une part dans la première rainure annulaire (1) et procure d'autre part l'étanchement par rapport à l'intérieur de l'embouchure.

2. Dispositif d'application selon la revendication 1
**caractérisé en ce que**
le corps de support de valve (5) présente une deuxième rainure annulaire (52) dirigée vers le corps de réception, l'ouverture de sortie (2) plongeant dans la deuxième rainure annulaire (52).

3. Dispositif d'application selon la revendication 1 ou 2,
**caractérisé en ce que**
le corps de support de valve (5) comporte des moyens d'enclenchement dirigés vers le corps de réception (1), qui engagent par l'arrière une collerette périphérique (3) au niveau de l'ouverture de sortie (2).

4. Dispositif d'application selon la revendication 1,
**caractérisé en ce que**
la membrane (63) est réalisée à l'intérieur de l'espace délimité par le bord (61 ; 62), laquelle membrane est constituée en matière plastique polymère thermoplastique.

5. Dispositif d'application selon l'une des revendications précédentes,
**caractérisé en ce que**
l'extrémité de l'embouchure (4) comportant le capuchon de recouvrement (8) possède une configuration conique multiple (41 ; 42) avec une cavité pour recevoir la pointe d'application (7), le contour intérieur du capuchon de recouvrement (8) étant au moins partiellement complémentaire de la configuration conique de l'embouchure.

6. Dispositif d'application selon la revendication 5,
**caractérisé en ce que**
à l'extrémité fermée du capuchon de recouvrement (8), dans le volume intérieur de celui-ci, il est prévu un insert d'étanchéité (9) qui referme l'extrémité libre de la pointe d'application (7) lorsque le capuchon (8) est mis en place.

7. Dispositif d'application selon la revendication 6,
**caractérisé en ce que**
l'insert d'étanchéité (9) est constitué d'un polymère de faible densité.

8. Dispositif d'application selon l'une des revendications précédentes,
**caractérisé en ce que**
le capuchon de recouvrement (8) est constitué en polypropylène.

9. Dispositif d'application selon l'une des revendications précédentes,
**caractérisé en ce que**
l'embouchure (4) et le corps de support de valve (5) sont constitués en matière plastique renforcée de fibres de verre, en particulier en polyamide renforcé de fibres de verre.

10. Dispositif d'application selon l'une des revendications précédentes,
**caractérisé en ce que**
le corps de réception (1) est un tube contenant dans son volume intérieur des corps d'agitation pour mélanger le milieu d'application.

11. Dispositif d'application selon la revendication 10,
**caractérisé en ce que**
les corps d'agitation ont une forme polygonale qui diffère de la forme sphérique ou circulaire.

12. Dispositif d'application selon la revendication 10 ou 11,
**caractérisé en ce que**
le tube est réalisé de manière à pouvoir être enroulé sur lui-même à partir de l'extrémité ou de la base du tube.
